# EUROPÄISCHE PATENTSCHRIFT

(11) **EP 2 707 185 B1**
(45) Veröffentlichungstag und Bekanntmachung des Hinweises auf die Patenterteilung: **10.02.2016**
(21) Anmeldenummer: 11719562.8
(22) Anmeldetag: 13.05.2011
(51) Int. Cl.: B28B 5/02, B28B 19/00

(54) **GIPSPLATTENHERSTELLUNGSANLAGE SOWIE VERFAHREN ZUR HERSTELLUNG EINER GIPSPLATTE**
PLASTERBOARD PRODUCTION FACILITY AND METHOD FOR PRODUCING PLASTERBOARD
DISPOSITIF DE FABRICATION DE PLAQUES DE PLÂTRE ET PROCÉDÉ DE FABRICATION D'UNE PLAQUE DE PLÂTRE

(43) Veröffentlichungstag der Anmeldung: 19.03.2014
(73) Patentinhaber: Knauf Gips KG, 97346 Iphofen (DE)
(72) Erfinder: Halbach, Martin, 97464 Niederwerrn (DE); Martin, Jürgen, 97355 Kleinlangheim (DE); Krämer, Thomas, 97318 Kitzingen (DE)
(74) Vertreter: Zech, Stefan Markus
(86) Internationale Anmeldenummer: PCT/EP2011/057771
(87) Internationale Veröffentlichungsnummer: WO 2012/155950

(56) Entgegenhaltungen:
- EP-A1- 0 482 810
- DE-U1-202004 008 232
- US-A- 2 246 987
- US-A- 3 050 104
- US-A1- 2001 044 016

## Beschreibung

Die Erfindung betrifft eine Gipsplattenherstellungsanlage nach Anspruch 1.

Weiterhin betrifft die Erfindung ein Verfahren zur Herstellung einer Gipsplatte nach Anspruch 10

Gipsplattenherstellungsanlagen mit umlaufenden Förderbändern sind im Stand der Technik bekannt. Eine Hauptfunktion der Förderbänder besteht darin, eine auf diese aufgebrachte feuchte Gipslage abbinden zu lassen, so dass die Gipslage durch Unterteilen zu Gipsplatten weiterverarbeitet werden kann. Derartige Gipsplatten können dann an einer Baustelle beispielsweise an die Wand oder die Decke montiert werden. Weiterhin ist es bekannt, mittels einer solchen Gipsplattenherstellungsanlage Gipsplatten herzustellen, die an ihren vier Kanten eine Abschrägung aufweisen, um eine einfache Verspachtelung und Überdeckung der Fugen beim Aneinanderlegen mehrerer Gipsplatten zu ermöglichen. Diesbezüglich wird auf die EP 1 499 482 B1 verwiesen.

In der EP 1 499 482 B1 werden Formleisten unter die zu verarbeitende Gipslage gelegt bzw. unterseitig angebracht, so dass sich diese bei einer Druckbeaufschlagung der Gipslage in diese hineindrücken und korrespondierende Ausnehmungen in der Gipslage ausbilden.

Nach der mit dem Abbindevorgang einhergehenden Erstarrung der Gipslage bleiben diese Ausnehmungen in der Gipslage erhalten. Nachteilig hierbei ist insbesondere, dass die Formstege für jeden Formvorgang an der Gipslage angebracht und von dieser wieder entfernt werden müssen.

Eine andere Lösung ist in der DE 20 2004 008 232 U1 gezeigt. In diesem Stand der Technik ist unterhalb eines Förderbandes eine Formvorrichtung vorgesehen, die ein Band mit einer Formlatte umfasst. Läuft die Formlatte zur selben Zeit wie die Gipslage zwischen zwei Platten hindurch, so wird ein Eindruck in die Gipslage erzeugt. Dafür ist es nötig, die Laufgeschwindigkeit der Formlatte bzw. des unterhalb des Förderbandes angeordneten Formlattenbandes mit der Geschwindigkeit des Förderbandes zu synchronisieren, da ansonsten unregelmäßige Ausnehmungen durch eine Relativbewegung zwischen Formlatte und Förderband resultieren. Die notwendige Synchronisation macht die Anlage insgesamt störanfällig und erhöht den Herstellungsaufwand.

US 2001/044016 offenbart eine Gipsplattenherstellungsanlage gemäß dem Oberbegriff des Anspruchs 1.

Demgegenüber ist eine Aufgabe der vorliegenden Erfindung, eine Gipsplattenherstellungsanlage sowie ein Verfahren zur Herstellung einer Gipsplatte vorzuschlagen, bei der der Herstellungsaufwand für die zu formende Gipsplatte reduziert ist und insbesondere eine zuverlässige und gut reproduzierbare Qualität der Gipsplatten erreicht werden kann.

Diese Aufgabe wird durch eine Gipsplattenherstellungsanlage nach Anspruch 1 sowie ein Verfahren zur Herstellung einer Gipsplatte nach Anspruch 10 gelöst.

Insbesondere wird die Aufgabe durch eine Gipsplattenherstellungsanlage, umfassend mindestens eine umlaufende Förderbandvorrichtung zur Aufnahme einer Gipslage und zum Formen und Erhärten der Gipslage der Gipslage gelöst, wobei die Förderbandvorrichtung ein Trageband zur Abstützung der Gipslage mit einer Außenseite, auf die im Betrieb die Gipslage aufgebracht wird, und einer Innenseite aufweist, mindestens eine Mehrzahl von Formstegen vorgesehen ist, wobei die Formstege bezüglich des Tragebandes außenseitig quer, also in einer rechtwinkligen Anordnung, zu einer Laufrichtung der Förderbandvorrichtung in einem gleichmäßigen Abstand zueinander angebracht sind und einen Teil der Außenseite der Förderbandvorrichtung bilden, so dass die Formstege mit der Förderbandvorrichtung umläuft.

Im Folgenden soll unter Außenseite der Förderbandvorrichtung stets diejenige Seite verstanden werden, die im Betrieb tatsächlich mit der Gipslage in Kontakt kommt. Der Begriff "außenseitig" ist derart zu verstehen, dass die jeweiligen "außenseitige" Elemente (beispielsweise der Formsteg) bezüglich eines weiteren Elementes (beispielsweise des Tragebandes) auf derjenigen Seite angeordnet ist, die im Betrieb der Gipsplattenherstellungsanlage der aufgenommenen Gipslage zugewandt ist.

Die Außenseite muss derart ausgebildet sein, dass sie der Gipslage (beispielsweise deren Feuchtigkeit) widersteht.

Ein Kerngedanke der Erfindung ist somit darin zu sehen, dass der mindestens eine Formsteg bzw. die Formstege einen Teil der Außenseite der Förderbandvorrichtung ausbildet und im Betrieb unmittelbar mit der Gipslage in Kontakt kommt. Die Formstege sind somit integraler Bestandteil der Förderbandvorrichtung, so dass eine Synchronisation entfällt. Dadurch wird die Herstellung der Gipsplatte vereinfacht und die Reproduzierbarkeit der herzustellenden Gipsplatten verbessert.

Vorzugsweise sind die Formstege an der Förderbandvorrichtung lösbar befestigt. Dadurch kann auf einfache Weise die Gestalt der herzustellenden Gipsplatten gesteuert werden. Beispielsweise kann im einfachsten Fall durch Entfernen der Formstege eine Gipsplatte hergestellt werden, die keinerlei Ausnehmung oder Abschrägung im entsprechenden Randbereich aufweist. Insbesondere wenn mehrere Formstege eingesetzt werden, kann durch Entfernen einzelner Formstege der Abstand der aus den Formstegen resultierenden Ausnehmungen besonders einfach variiert werden. Selbstverständlich ist es möglich, die Formstege in jeweils gewünschtem Abstand an der Förderbandvorrichtung zu befestigen, um Gipsplatten einer vorgegebenen Länge produzieren zu können. Dabei ist es denkbar, eine auf beliebiger Längenposition der Förderbandvorrichtung lösbare Befestigung vorzusehen; alternativ ist es auch möglich, diskrete Befestigungspositionen vorzusehen, so dass die Festlegung bzw. die Einhaltung gleicher Abstände vereinfacht wird. Dadurch kann dieselbe Gipsplattenherstellungsanlage für mehrere Gipsplatten, insbesondere Gipsplattenlängen, eingesetzt werden. Bevorzugtermaßen sind die Formstege aus flexiblem Material, z. B. aus Kunststoff, gebildet.

In einer bevorzugten Ausgestaltung umfasst die Gipsplattenherstellungsanlage mindestens eine der Förderbandvorrichtung nachgeschaltete Fördereinrichtung, wobei die Formstege vorzugsweise ausschließlich auf der Förderbandvorrichtung ggf. zusätzlich auch auf der Fördereinrichtung bzw. auf einzelnen ihrer Teilfördereinrichtungen angeordnet sind. Zur ausreichenden Abbindung der aufgebrachten Gipslage ist es oft notwendig, dass diese über eine vergleichsweise große Strecke (beispielsweise 80 m bis 450 m) transportiert wird. Nach einer bestimmten Strecke ist die Gipslage jedoch aufgrund der Abbindung derart erstarrt, dass die durch die Formstege eingebrachte Ausnehmung erhalten bleibt. Daher kann die Förderbandvorrichtung beispielsweise mindestens 20 %, vorzugsweise mindestens 40 % und/oder höchstens 60 %, vorzugsweise höchstens 50 % der Gesamtlänge von Förderbandvorrichtung und Fördereinrichtung aufweisen. Die Fördereinrichtung ist vorzugsweise in Laufrichtung hinter der Förderbandvorrichtung angeordnet. Im Betrieb kann die Gipslage von der Förderbandvorrichtung auf die Fördereinrichtung übergehen. Die Fördereinrichtung selbst kann wiederum in mehrere Teilfördereinrichtungen unterteilt sein. Die Fördereinrichtung bzw. einzelne Teilfördereinrichtungen können als Förderband oder als Rollenförderer ausgebildet sein.

Für die Gesamtanordnung bestehen aus Förderbandvorrichtung und Fördereinrichtung ergeben sich folgende, keineswegs abschließende Ausführungsbeispiele:
1. Förderband (Formen und Erhärten), 2. Förderband, 3. Förderband, ... usw., dann Rollenförderer
2. Förderband (Formen und Erhärten), 2. Förderband, dann Rollenförderer
3. Förderband (Formen und Erhärten), dann gleich Rollenförderer.

Vorzugsweise sind die Förderbandvorrichtung und/oder nachgeschaltete Teilfördereinrichtungen bzw. die nachgeschaltete Fördereinrichtung mindestens 10 m, weiter vorzugsweise mindestens 15 m, noch weiter vorzugsweise 30 m und/oder höchstens 90 m, weiter vorzugsweise höchstens 30 m, noch weiter vorzugsweise höchstens 15 m lang. Bei den vorgeschlagenen Längen hat es sich gezeigt, dass eine ausreichende Erstarrung durch Abbindung bzw. Trocknung der Gipslage gewährleistet ist.

In alternativen Ausführungsformen kann der Formsteg im Querschnitt dreieckförmig oder trapezförmig oder rechteckig sein. Besonders bevorzugt ist ein trapezförmiger Querschnitt, aus dem - wenn die Gipslage entsprechend unterteilt wird - Gipsplatten resultieren, die an ihren Rändern Abschrägungen aufweisen und besonders einfach verspachtelt bzw. verputzt werden können.

Erfindungsgemäß weist die Förderbandvorrichtung ein umlaufendes Plattenformungsband auf, das auf dem Trageband mit der Förderbandvorrichtung umläuft und die beabstandet zueinander angeordneten Formstege aufweist.

Das Plattenformungsband kann seitlich zusätzlich zwei Längsformstege aufweisen, die jeweils mit den distalen Enden der Formstege, insbesondere dauerhaft oder sogar integral, verbunden sind, so dass der Gipsplattenstrang sowohl eine Abschrägung an seinen Längsrändern (parallel zu den Rändern des Tragebandes) als auch durch die Formstege in vorgegebenem Abstand in Querrichtung erhält.

In einer besonders bevorzugten Ausgestaltung ist das Plattenformungsband insofern gitter- oder leiterartig ausgebildet, das heißt die zwei parallel verlaufenden Längsformstege sind in vorgegebenem Abstand über die Formstege verbunden, so dass jeweils rechteckförmige Öffnungen im Plattenformungsband verbleiben und der Gipsplattenstrang in diesen Bereichen unmittelbar auf dem Trageband aufliegt. Denkbar ist es allerdings auch, diese Öffnungen durch eine dünne Folie bzw. Trägerbandlage zu verschließen bzw. das Plattenformungsband integral als durchgehendes Band mit den als Erhebungen ausgebildeten Längsformstegen sowie den hierzu rechtwinklig verlaufenden Formstegen auszubilden.

In einer alternativen Ausgestaltung weist das Plattenformungsband seitlich zwei Zahnriemen auf, die jeweils mit den distalen Enden der Formstege lösbar, dauerhaft oder integral verbunden sind. Zahnriemen stellen eine besonders einfache und zweckmäßige Möglichkeit dar, um den Gleichlauf der beiden seitlichen Ränder des Plattenstrangs überwachen zu können. Der Gleichlauf kann beispielsweise rein mechanisch bewirkt werden, etwa dadurch dass Antriebsrollen vorgesehen sind, die mit Vorsprüngen ausgestattet in die korrespondierend ausgebildeten Zwischenräume des Zahnriemens eingreifen. Alternativ ist es aber auch denkbar, die Ausnehmungen des Zahnriemens durch einen Sensor abzutasten und eine elektronische Regelung vorzusehen, die den Gleichlauf der beiden beabstandet zueinander umlaufenden Zahnriemen sicherstellt.

Anstelle eines Zahnriemens kann beispielsweise auch ein Lochband zum Einsatz gelangen. Während bei der Ausgestaltung des Plattenstrangs mit Zahnriemen oder Lochleiste Zahnriemen bzw. Lochleiste keinen Einfluss auf die Formgebung des Gipsplattenstrangs nehmen, also die Längsränder des Gipsplattenstrangs entweder mit keiner Abflachung versehen werden bzw. die Abflachung anderweitig, beispielsweise durch parallel umlaufende Längsformstege erzielt wird, kann eine mögliche Ausgestaltung auch darin bestehen, dass die Zahnriemen bzw. Lochleisten dauerhaft mit ihnen verbunden oder integral angeformt Längsformstege aufweisen, um gleichzeitig eine Abschrägung in den Längsrändern des Gipsplattenstrangs bewirken zu können.

Es können eine oder mehrere Glätteinrichtung vorgesehen sein, um die Gipslage an ihrer den Formstegen abgewandten Seite zu glätten. Dadurch können (geringfügige) Verformungen an der den Formstegen gegenüberliegenden Seite, wie sie durch die Einformung des Formsteges hervorgerufen werden können, wieder ausgeglichen werden, was die Qualität der Gipsplatten erhöht.

Die Formstege können eine Höhe von 0,2 mm bis 2,8 mm, insbesondere 1,8 mm bis 2,5 mm und/oder eine maximale Breite von 80 mm bis 200 mm, insbesondere 120 mm bis 160 mm aufweisen. Dadurch können Gipsplatten hergestellt werden, die besonders einfach verarbeitet bzw. verputzt werden können.

Die oben genannte Aufgabe wird auch durch ein Verfahren zur Herstellung einer Gipsplatte gelöst, wobei das Verfahren die Bereitstellung einer Gipsplattenherstellungsanlage der zuvor beschriebenen Art sowie das Aufbringen einer Gipslage mit einer vorbestimmten Viskosität auf die Außenseite der Förderbandvorrichtung derart, dass sich die Formstege aufgrund des Eigengewichts der Gipslage in diese hineindrücken, aufweist. Bezüglich der Vorteile wird auf die bereits beschriebene Gipsplattenherstellungsanlage verwiesen.

Weitere Ausführungsformen ergeben sich aus den Unteransprüchen.

Nachfolgend wird die Erfindung auch hinsichtlich weiterer Merkmale und Vorteile anhand von Ausführungsbeispielen beschrieben, die anhand der Abbildungen näher erläutert werden.

Hierbei zeigen:
- Fig. 1: eine erste Ausführungsform einer Gipsplattenherstellungsanlage in einer schematischen Seitenansicht;
- Fig. 2: eine zweite Ausführungsform der Gipsplattenherstellungsanlage in einer schematischen Seitenansicht;
- Fig. 3: die zweite Ausführungsform in einer schematischen Ansicht von oben;
- Fig. 4: eine dritte Ausführungsform der Gipsplattenherstellungsanlage in einer schematischen Seitenansicht;
- Fig. 5: die dritte Ausführungsform in einer schematischen Ansicht von oben;
- Fig. 6: eine vierte Ausführungsform der Gipsplattenherstellungsanlage in einer schematischen Seitenansicht;
- Fig. 7: die vierte Ausführungsform in einer schematischen Ansicht von oben; und
- Fig. 8: eine erste Ausführungsform eines Formstegs in einer Seitenansicht.

In der nachfolgenden Beschreibung werden für gleiche und gleichwirkende Teile dieselben Bezugsziffern verwendet.

In Fig. 1 ist in einer schematischen Seitenansicht eine Gipsplattenherstellungsanlage für die Herstellung einer Gipsplatte, konkret einer Gipskartonplatte, dargestellt. Es ist eine Förderbandvorrichtung 10 mit einem Trageband 11 zu sehen. Außenseitig sind auf dem Trageband 11 Formstege 12 (von denen zwei exemplarisch dargestellt sind) angebracht und zwar über Anbringungseinrichtungen 13. Das Trageband 11 ist über eine erste und eine zweite Umlenkeinheit 14, 15 umgelenkt.

Die Formstege 12 sind im Querschnitt dreieckig und bilden in einer Gipslage 16 korrespondierende Ausnehmungen 17 aus.

Zum Aufbringen der Gipslage auf die Förderbandvorrichtung 10 wird zunächst ein erster Kartonstreifen 18 zugeführt. Auf diesen wird feuchte Gipsmasse 19 aufgebracht. Auf die Gipsmasse 19 wiederum wird ein zweiter Kartonstreifen 20 aufgebracht.

Die feuchte Gipslage bestehend aus ersten und zweiten Kartonstreifen 18, 20 und der Gipsmasse 19 senkt sich aufgrund ihres Eigengewichts über die Formstege 12, so dass aufgrund von Verdrängung in der Gipslage 16 die korrespondierenden Ausnehmungen 17 entstehen. Im weiteren Verlauf härtet aufgrund der Abbindung die Gipslage 16 bzw. der Gipsstrang aus, so dass die Ausnehmungen 17 erhalten bleiben. Die Gipslage liegt dabei auf einer Außenseite 50 der Förderbandeinrichtung. Eine Innenseite ist mit dem Bezugszeichen 60 gekennzeichnet.

In einem nichtgezeigten Trennungsschritt kann dann die Gipslage 16 im Bereich der Ausnehmungen 17 durchtrennt werden, so dass einzelne Gipsplatten entstehen, die eine Abschrägung in ihrem Kantenbereich aufweisen. Weiterhin kann (was ebenfalls nicht dargestellt ist) eine Vorrichtung vorgesehen sein, die am Gipsplattenstrang an seinem Längsrand, also an einem Rand parallel zur Laufrichtung der Förderbandvorrichtung 10, welche durch einen Pfeil 21 dargestellt ist, eine Abschrägung einformt. Nach dem Trennungsschritt resultieren dann Gipsplatten, die an allen vier Kanten eine Abschrägung oder Ausnehmung aufweisen.

In der ersten Ausführungsform gemäß Fig. 1 sind die Formstege 12 unmittelbar mit Hilfe der Anbringungseinrichtungen 13 auf dem Trageband 11 angebracht und laufen im Produktionsprozess mit dem Trageband 11 um. Die Anbringungseinrichtungen 13 können beispielsweise Schrauben sein.

Fig. 2 zeigt eine zweite Ausführungsform der Gipsplattenherstellungsanlage in einer schematischen Seitenansicht. Fig. 3 zeigt eine Ansicht von oben. Bei dieser Ausführungsform sind die Formstege 12 (von denen nur zwei exemplarisch und schematisch dargestellt sind) Bestandteil eines Plattenformungsbandes, das im Produktionsprozess außenseitig bezogen auf das Trageband 11 mit umläuft. In der hier veranschaulichten Ausführungsform weist das Plattenformungsband 22 seitlich zwei Längsformstege 28 auf, die jeweils mit den distalen Enden der Formstege 12 - in der vorliegenden Ausführungsform dauerhaft - verbunden sind. In dieser Ausgestaltung erhält der Gipsplattenstrang sowohl an seinen Längsrändern (parallel zu den Rändern 25 des Tragebandes 11) als auch in Querrichtung hierzu in vorgegebenen Abständen eine vordefinierte Abschrägung bzw. Ausnehmung oder Vertiefung. Die dauerhafte Befestigung der Formstege 12 in der vorliegenden Ausführungsform an den Längsformstegen 28 bewirkt gleichzeitig, dass beide Längsformstege beim Umlauf in definierter Relativposition zueinander gehalten werden, also vermieden wird, dass etwa ein Längsformsteg schneller umläuft als der gegenüberliegende. Zwischen den Längsformstegen 28 und den Formstegen 12 sind bei der vorliegenden Ausführungsform rechteckförmige Ausnehmungen 29 gebildet. Im Bereich dieser Ausnehmungen 29 liegt der Gipsplattenstrang unmittelbar auf dem unter dem Plattenformungsband angeordneten Trageband 11 auf. In einer alternativen Ausführungsform kann es aber auch vorgesehen sein, dass die Ausnehmungen 29 ausgefüllt sind, also das Plattenformungsband als durchgehendes Band ausgebildet ist, bei dem die Längsformstege 28 sowie die Formstege 12 als Erhebungen ausgebildet sind.

Das Trageband 11 gemäß Fig. 2 ist über die bereits beschriebenen Umlenkeinheiten 14, 15 umgelenkt. Das Plattenformungsband 22 ist hier (exemplarisch) über vier (allgemein: mehrere) Umlenkeinheiten 23 geführt, die es ermöglichen, dass das Trageband 11 innerhalb des Plattenformungsbandes 22 verlaufen kann. In dem Bereich, in dem die Gipslage (in Fig. 2 die Oberseite der Vorrichtung) auf dem Plattenformungsband 22 aufliegt, kontaktiert dieses vorzugsweise das Trageband 11.

Fig. 4 zeigt eine dritte Ausführungsform der Gipsplattenherstellungsanlage in einer schematischen Seitenansicht. Fig. 5 zeigt dieselbe Ausführungsform in einer Ansicht von oben. Wie insbesondere Fig. 5 zu entnehmen ist, ist auch bei der hier vorliegenden Ausführungsform ein Plattenformungsband 22 vorgesehen, das umlaufend über das Trageband 11 geführt ist. Abweichend von der Ausführungsform nach Fig. 2 bzw. Fig. 3 weist diese anstelle der Längsformstege 28 zwei parallel zueinander umlaufende Zahnriemen 24 auf. Die Zahnriemen 24 sind jeweils mit den distalen Enden der Formstege - bei der vorliegenden Ausführungsform lösbar - verbunden. Eine Befestigung der Formstege 12 mit dem Zahnriemen 24 kann auf jede geeignete Art, beispielsweise über lösbare Klebeverbindung erfolgen. Mit den Zahnriemen 24 kann entweder auf mechanische Art oder durch eine elektronische Regelung sichergestellt werden, dass beide Zahnriemen 24 mit absolut gleicher Geschwindigkeit umlaufen, so dass die rechtwinklige Anordnung der Formstege 12 zu den Zahnriemen 24 bzw. zur Längsverlaufrichtung des Tragebandes 11 exakt eingehalten wird.

Die Zahnriemen 24 können dabei außenseitig (oberhalb) von Längsformstegen (nicht in den Figuren gezeigt) laufen, die eine Abschrägung der Gipslage an ihren Längsrändern (parallel zu den Rändern 25 des Tragebandes 11) ermöglicht. In einer weiteren Ausgestaltung ist es auch denkbar Längsformstege mit den Zahnriemen 24 zu verbinden bzw. integral auszubilden.

In einer weiteren Ausgestaltung, die anhand der Fig. 6 und 7 veranschaulicht ist, ist ein Plattenformungsband 22 vorgeschlagen, bei dem anstelle von Zahnriemen 24 Lochbänder 27 zur Anwendung gelangen. Eine mechanische Synchronisierung kann dadurch erzielt werden, dass die Lochbänder 27 über mit Stiften versehene Räder 26 (vgl. Fig. 6) geführt bzw. umgelenkt werden. Die Räder 26 können vorzugsweise drehmomentschlüssig mit einer nicht gezeigten Antriebswelle für das Trageband 11 verbunden sein.

Fig. 8 zeigt einen Formsteg 12 in einer bevorzugten Ausführungsform in einer Seitenansicht.

Der Formsteg 12 gemäß Fig. 8 ist im Querschnitt (im Wesentlichen) trapezförmig ausgestaltet, wobei eine Grundlinie des Trapezes 80 mm bis 200 mm betragen kann (siehe Pfeil 40). Eine dazu parallele kürzere Seite kann 30 mm bis 80 mm betragen (siehe Pfeil 41). Insgesamt kann das Trapez (siehe Fig. 5) einen vergleichsweise kleinen Sockel 42 von 0,5 mm (0,2 mm bis 0,8 mm) aufweisen.

Der Formsteg 12 gemäß Fig. 8 führt zu ebenfalls trapezförmigen Ausnehmungen in der Gipslage. Wird die Gipslage in etwa der Mitte der trapezförmigen Ausnehmung durchgesägt, so entsteht eine nach innen weisende Kante. Vorzugsweise wird in einem weiteren Säge- (oder Schneid-)schritt die herausstehende Kante entfernt, so dass der Rand der entstehenden Gipsplatte abgeschrägt ist.

### Bezugszeichenliste:

- 10: Förderbandvorrichtung
- 11: Trageband
- 12: Formsteg
- 13: Anbringungseinrichtung
- 14: Erste Umlenkeinheit
- 15: Zweite Umlenkeinheit
- 16: Gipslage
- 17: Ausnehmung
- 18: Erster Kartonstreifen
- 19: Gips
- 20: Zweiter Kartonstreifen
- 21: Pfeil
- 22: Plattenformungsband
- 23: Umlenkeinheit
- 24: Zahnriemen
- 25: Rand
- 26: Rad
- 27: Lochband
- 28: Längsformstege
- 29: Ausnehmungen
- 40: Pfeil
- 41: Pfeil
- 42: Sockel
- 50: Außenseite
- 60: Innenseite

## Patentansprüche

1. Gipsplattenherstellungsanlage,
umfassend mindestens eine umlaufende Förderbandvorrichtung (10) zur Aufnahme einer Gipslage (16) und zum Formen und Erhärten der Gipslage (16),
wobei die Förderbandvorrichtung (10) ein Trageband (11) zur Abstützung der Gipslage (16) mit einer Außenseite (50), auf die im Betrieb die Gipslage (16) aufgebracht wird, und einer Innenseite (60) aufweist,
**dadurch gekennzeichnet, dass**
mindestens eine Mehrzahl von Formstegen (12) vorgesehen ist, wobei die Formstege (12) bezüglich des Tragebandes (11) außenseitig quer zu einer Laufrichtung der Förderbandvorrichtung (10) in einem gleichmäßigen Abstand zueinander angebracht sind und einen Teil der Außenseite (50) der Förderbandvorrichtung (10) bilden, so dass die Formstege (12) mit der Förderbandvorrichtung umlaufen, **dadurch gekennzeichnet, dass** die Förderbandvorrichtung (10) ein umlaufendes Plattenformungsband (22) aufweist, das auf dem Trageband (11) mit der Förderbandvorrichtung umläuft und das die beabstandet zueinander angeordneten Formstege aufweist, wobei das Trageband (11) über Trageband-Umlenkeinheiten (14, 15) umgelenkt ist und das Plattenformungsband (22) über Plattenformungsband-Umlenkeinheiten (23) umgelenkt ist.

2. Gipsplattenherstellungsanlage nach Anspruch 1,
**dadurch gekennzeichnet, dass**
die Formstege (12) aus flexiblem Material, vorzugsweise aus Kunststoff gebildet sind.

3. Gipsplattenherstellungsanlage nach einem der Ansprüche 1 oder 2,
**dadurch gekennzeichnet, dass**
die Gipsplattenherstellungsanlage mindestens eine der Förderbandvorrichtung (10) nachgeschaltete Fördereinrichtung umfasst, wobei die Formstege (12) vorzugsweise ausschließlich auf der Förderbandvorrichtung (10) angeordnet sind.

4. Gipsplattenherstellungsanlage nach einem der vorhergehenden Ansprüche,
**dadurch gekennzeichnet, dass**
die Förderbandvorrichtung (10) mindestens 10 m, vorzugsweise mindestens 50 m, weiter vorzugsweise mindestens 30 m und/oder höchstens 98 m, vorzugsweise höchstens 30 m, noch weiter vorzugsweise höchstens 15 m lang ist.

5. Gipsplattenherstellungsanlage nach einem der vorhergehenden Ansprüche,
**dadurch gekennzeichnet, dass**
die Formstege (12) im Querschnitt dreieckförmig oder trapezförmig oder rechteckig sind.

6. Gipsplattenherstellungsanlage nach Anspruch 5,
**dadurch gekennzeichnet, dass**
das Plattenformungsband (22) seitlich zwei Längsformstege (28) aufweist, die jeweils mit dem distalen Ende der Formstege (12), insbesondere dauerhaft oder sogar integral, verbunden sind, so dass der Gipsplattenstrang sowohl eine Abschrägung an seinen Längsrändern als auch durch die Formstege (12) in vorgegebenem Abstand in Querrichtung erhält.

7. Gipsplattenherstellungsanlage nach Anspruch 5,
**dadurch gekennzeichnet, dass**
das Plattenformungsband (22) seitlich zwei Zahnriemen (24) aufweist, die jeweils mit den distalen Enden der Formstege (12) lösbar, dauerhaft oder integral verbunden werden.

8. Gipsplattenherstellungsanlage nach einem der vorhergehenden Ansprüche,
**dadurch gekennzeichnet, dass**
eine oder mehrere Glätteinrichtungen vorgesehen sind, um die Gipslage (16) an einer den Formstegen (12) abgewandten Seite zu glätten.

9. Gipsplattenherstellungsanlage nach einem der vorhergehenden Ansprüche,
**dadurch gekennzeichnet, dass**
die Formstege (12) eine Höhe von 0,2 mm bis 2,8 mm, insbesondere 1,8 mm bis 2,5 mm und/oder eine maximale Breite von 80 mm bis 200 mm, insbesondere 120 mm bis 160 mm aufweisen.

10. Verfahren zur Herstellung einer Gipsplatte, umfassend die Schritte:
- Bereitstellung einer Gipsplattenherstellungsanlage nach einem der vorhergehenden Ansprüche
- Aufbringen einer Gipslage (16) mit einer vorbestimmten Viskosität und einer eingestellten Erhärtungszeit auf die Außenseite (50) der Förderbandvorrichtung (10) derart, dass sich die Formstege (12) aufgrund des Eigengewichts der Gipslage (16) in diese hineindrücken.

## Claims

1. A gypsum board manufacturing facility,
comprising at least one rotating conveyor belt device (10) for receiving a gypsum layer (16) and forming and hardening the gypsum layer (16),
wherein the conveyor belt device (10) has a carrying belt (11) for supporting the gypsum layer (16) comprising an external side (50) onto which the gypsum layer (16) is applied in operation, and an internal side (60),
**characterized in that**
at least one plurality of forming webs (12) is provided, wherein the forming webs (12) are mounted at the external side relative the carrying belt (11) transversely to a running direction of the conveyor belt device (10) at a regular interval from each other and constitute a part of the external side (50) of the conveyor belt device (10) so that the forming webs (12) co-rotate with the conveyor belt device, **characterized in that**
the conveyor belt device (10) has a rotating board forming belt (22) which co-rotates on the carrying belt (11) with the conveyor belt device and has forming webs arranged spaced from each other, wherein the carrying belt (11) is deflected via carrying belt deflecting units (14, 15) and the board forming belt (22) is deflected via board forming belt deflecting units (23).

2. The gypsum board manufacturing facility according to claim 1,
**characterized in that**
the forming webs (12) are realized with a flexible material, preferably plastic.

3. The gypsum board manufacturing facility according to any one of claims 1 or 2,
**characterized in that**
the gypsum board manufacturing facility comprises at least one conveying means (10) downstream the conveyor belt device, wherein the forming webs (12) are preferably arranged exclusively on the conveyor belt device (10).

4. The gypsum board manufacturing facility according to any one of the preceding claims,
**characterized in that**
the conveyor belt device (10) is of a length of at least 10 m, preferably at least 50 m, further preferred at least 30 m and/or at most 98 m, preferably at most 30 m, even further preferred at most 15 m.

5. The gypsum board manufacturing facility according to any one of the preceding claims,
**characterized in that**
the forming webs (12) are of a triangular or trapezoidal or rectangular cross-section.

6. The gypsum board manufacturing facility according to claim 5,
**characterized in that**
the board forming belt (22) has two lateral longitudinal forming webs (28), each of which are associated with the distal ends of the forming webs (12), in particular permanently or even integrally, so that the gypsum board strand receives both a bevel at its longitudinal edges and at a predetermined interval in the cross-direction due to the forming webs (12).

7. The gypsum board manufacturing facility according to claim 5,
**characterized in that**
the board forming belt (22) laterally has two toothed belts (24) which in each case are detachably, permanently or integrally associated with the distal ends of the forming webs (12).

8. The gypsum board manufacturing facility according to any one of the preceding claims,
**characterized in that**
one or more smoothing devices is/are provided for smoothing the gypsum layer (16) at a side facing away from the forming webs (12).

9. The gypsum board manufacturing facility according to any one of the preceding claims,
**characterized in that**
the forming webs (12) have a height of 0.2 mm to 2.8 mm, in particular 1.8 mm to 2.5 mm and/or a maximum width of 80 mm to 200 mm, in particular 120 mm to 160 mm.

10. A method for manufacturing a gypsum board comprising the steps of:
- providing a gypsum board manufacturing facility according to any one of the preceding claims,
- applying a gypsum layer (16) of a predefined viscosity and a set hardening time onto the external side (50) of the conveyor belt device (10) such that the forming webs (12), due to the intrinsic weight of the gypsum layer (16), press themselves into the same.

## Revendications

1. Installation de fabrication de plaque de plâtre,
comportant au moins un dispositif à bande transporteuse (10) circulant destiné à recevoir une couche de plâtre (16) et à former et durcir la couche de plâtre (16), sachant que le dispositif à bande transporteuse (10) présente une bande porteuse (11) destinée à soutenir la couche de plâtre (16) et comportant une face extérieure (50), sur laquelle la couche de plâtre (16) est appliquée en fonctionnement, et une face intérieure (60),
**caractérisée en ce que**
au moins une pluralité d'arêtes de moulage (12) est prévue, sachant que les arêtes de moulage (12) sont disposées, par rapport à la bande porteuse (11), face extérieure transversalement à un sens de déplacement du dispositif à bande transporteuse (10), à une distance régulière les unes des autres, et forment une partie de la face extérieure (50) du dispositif à bande transporteuse (10) de telle sorte que les arêtes de moulage (12) tournent avec le dispositif à bande transporteuse,
**caractérisée en ce que**
le dispositif à bande transporteuse (10) présente une bande de formage de plaque (22) circulant qui tourne avec le dispositif à bande transporteuse sur la bande porteuse (11) et qui présente les arêtes de moulage disposées de manière espacée les unes des autres, sachant que la bande porteuse (11) est renvoyée via des unités de renvoi de bande porteuse (14, 15) et que la bande de formage de plaque (22) est renvoyée via des unités de renvoi de bande de formage de plaque (23).

2. Installation de fabrication de plaque de plâtre selon la revendication 1,
**caractérisée en ce que**
les arêtes de moulage (12) sont formées en matériau flexible, de préférence en matière synthétique.

3. Installation de fabrication de plaque de plâtre selon l'une des revendications 1 ou 2,
**caractérisée en ce que**
l'installation de fabrication de plaque de plâtre comprend au moins un dispositif transporteur (10) placé en aval du dispositif à bande transporteuse, sachant que les arêtes de moulage (12) sont disposées de préférence exclusivement sur le dispositif à bande transporteuse (10).

4. Installation de fabrication de plaque de plâtre selon l'une des revendications précédentes,
**caractérisée en ce que**
le dispositif à bande transporteuse (10) a une longueur d'au moins 10 m, de préférence d'au moins 50 m, de façon plus préférentielle d'au moins 30 m et/ou d'au plus 98 m, de préférence d'au plus 30 m, de façon encore plus préférentielle d'au plus 15 m.

5. Installation de fabrication de plaque de plâtre selon l'une des revendications précédentes,
**caractérisée en ce que**
les arêtes de moulage (12) sont de section triangulaire ou trapézoïdale ou rectangulaire.

6. Installation de fabrication de plaque de plâtre selon la revendication 5,
**caractérisée en ce que**
la bande de formage de plaque (22) présente latéralement deux arêtes de moulage longitudinales (28) qui sont reliées respectivement à l'extrémité distale des arêtes de moulage (12), en particulier durablement ou même de manière intégrée, de telle sorte que le ruban de plaque de plâtre reçoive aussi bien un chanfrein à ses deux bords longitudinaux que par les arêtes de moulage (12) à espacement prédéfini en sens transversal.

7. Installation de fabrication de plaque de plâtre selon la revendication 5,
**caractérisée en ce que**
la bande de formage de plaque (22) présente latéralement deux courroies dentées (24) qui sont reliées de manière détachable, durable ou intégrée, respectivement aux extrémités distales des arêtes de moulage (12).

8. Installation de fabrication de plaque de plâtre selon l'une des revendications précédentes,
**caractérisée en ce que**
un ou plusieurs dispositifs de lissage sont prévus pour lisser la couche de plâtre (16) sur une face opposée aux arêtes de moulage (12).

9. Installation de fabrication de plaque de plâtre selon l'une des revendications précédentes,
**caractérisée en ce que**
les arêtes de moulage (12) présentent une hauteur de 0,2 mm à 2,8 mm, en particulier de 1,8 mm à 2,5 mm et/ou une largeur maximale de 80 mm à 200 mm, en particulier de 120 mm à 160 mm.

10. Procédé de fabrication d'une plaque de plâtre, comportant les étapes de
- mise à disposition d'une installation de fabrication de plaque de plâtre selon l'une des revendications précédentes
- application d'une couche de plâtre (16) d'une viscosité prédéfinie et d'un temps de durcissement réglé sur la face extérieure (50) du dispositif à bande transporteuse (10) de telle manière que les arêtes de moulage (12) s'enfoncent dans la couche de plâtre (16) du fait du poids propre de celle-ci.
